# FASCICULE DE BREVET EUROPEEN

(11) **EP 0 747 537 B1**
(45) Date de publication et mention de la délivrance du brevet: **16.05.2001**
(21) Numéro de dépôt: 96201586.3
(22) Date de dépôt: 06.06.1996
(51) Int. Cl.: E02D 5/66

(54) **Mèche de refoulement et procédé pour la réalisation d'un pieu à vis dans le sol**
Verdrängungsbohrer und Herstellungsverfahren eines Bodenschraubpfahles
Drive-out drill and method for the construction of ground screw-piles

(30) Priorité: 08.06.1995 BE 9500504
(43) Date de publication de la demande: 11.12.1996
(73) Titulaire: B.V.B.A. OLIVIER BETONFABRIEK EN FUNDERINGSTECHNIEKEN, 8800 Rumbeke (BE)
(72) Inventeur: Van Keirsbilck, Gerdi Willy, 8800 Roeselare (BE)
(74) Mandataire: Donné, Eddy

(56) Documents cités:
- BE-A- 897 242
- DE-C- 4 228 580
- GB-A- 27 594
- GB-A- 281 148
- NL-A- 7 608 927
- US-A- 3 420 320
- US-A- 5 353 883
- PATENT ABSTRACTS OF JAPAN vol. 008, no. 064 (M-285), 27 Mars 1984 & JP-A-58 213915 (CHIYODA KENKI KK), 13 Décembre 1983,

## Description

L'invention concerne une mèche de refoulement du type qui comprend une tête d'alésage et au moins une hélice appliquée sur cette dernière, pour la réalisation d'un pieu à vis en béton dans le sol.

Par l'expression "pieux à vis", on doit entendre en l'occurrence aussi bien des pieux porteurs que des poteaux d'arrêt ou encore des entretoises.

Des mèches de refoulement de ce type sont utilisées lors de la réalisation pauvre en vibrations de pilotis à partir de béton armé pour des bâtiments et des ponts, ainsi qu'aux abords de constructions existantes.

L'utilisation de mèches de refoulement de ce type dans du sol apte à être refoulé latéralement est connue d'après les brevets belges 747.807 et 897.242.

D'après le brevet belge 747.807, on forme des pieux ou des poteaux au moyen d'un conduit d'alésage qui est muni, dans sa partie inférieure, d'une mèche de refoulement de sol qui est constituée par une tête d'alésage creuse sur laquelle est soudée une hélice dont l'épaisseur des ailettes est minime.

L'assemblage d'alésage constitué par un conduit d'alésage en acier muni de la mèche de refoulement de sol est vissé dans le sol au moyen d'une table de perçage comprenant un mécanisme de compression qui déplace le conduit d'alésage rotatif en acier à plusieurs reprises sur une certaine distance vers le bas.

Le sol est refoulé latéralement et chassé par la mèche de refoulement de sol, si bien que l'on obtient, autour du conduit d'alésage, une zone de sol comprimé.

Lorsqu'on a atteint la profondeur désirée, on place une armure en acier dans le conduit d'alésage; après quoi, on déverse du béton dans le conduit d'alésage.

Lors du dévissage de l'assemblage d'alésage en l'actionnant dans le sens inverse, la pointe de la tête d'alésage se détache et le béton s'écoule dans l'espace créé, sous l'influence de la force de gravitation.

Pour le calcul de la force portante sur base du frottement latéral du pieu en béton ainsi obtenu, seul le diamètre du puits destiné au pieu doit être pris en compte.

Dans le brevet belge 897.242, on décrit un procédé pour la réalisation dans le sol d'un pieu à vis possédant une résistance supérieure au frottement, partant une force portante supérieure suite à la présence d'un profil hélicoïdal dont les mesures sont telles qu'il peut être pris en compte lors du calcul de la force portante utile du pieu à vis.

On obtient ce profil hélicoïdal en vissant dans le sol un assemblage d'alésage tel que décrit ci-dessus, constitué par conséquent d'un conduit d'alésage sur lequel est appliquée une hélice, et en exerçant une force de traction sur l'assemblage d'alésage au cours de son dévissage en retour, qui est telle que le mouvement ascendant du conduit d'alésage est supérieur au pas de vis de l'hélice.

Ainsi, on obtient un espace libre hélicoïdal dans le sol, qui est rempli avec du béton.

Lors du dévissage de l'assemblage d'alésage, on a besoin pour ce faire d'une force très intense et on doit élaborer des machines spécifiques qui sont à même de s'adapter au procédé décrit ci-dessus.

L'usure de l'hélice est également relativement importante.

Le vissage dans le sol d'un conduit d'alésage muni d'une hélice épaisse nécessiterait un mécanisme d'entraînement à rotation trop importante sur la table de perçage, ainsi que la mise au point de nouvelles tables de perçage. Plus épaisse est l'hélice, plus grand est le moment de rotation requis pour visser l'assemblage d'alésage dans le sol.

L'invention a pour objet une mèche de refoulement avec laquelle on peut supprimer les inconvénients mentionnés ci-dessus, ainsi que d'autres, et avec laquelle, sans mettre en oeuvre des forces de traction lors du dévissage, on peut façonner un pieu à vis dans le sol.

Cet objet est réalisé conformément à l'invention par une mèche de refoulement pour la réalisation d'un pieu à vis, mèche qui comprend, d'une part, une tête d'alésage comprenant un corps et une pointe perdue sur le côté inférieur du corps et, d'autre part, au moins une hélice appliquée sur le côté externe de cette tête et ayant un diamètre supérieur au diamètre du corps, cette hélice étant munie, sur au moins un côté, et sur une partie de sa longueur, d'au moins une came pour comprimer le sol.

US-A-5.353.883 décrit une mêche de refoulement comprenant également un tête refoulante et une hélice, mais cette mèche n'est pas utilisable pour réaliser un pieu à vis en béton dans le sol.

En effet l'hélice n'est pas montée sur cette tête, mais sur un prolongement de la conduite, le diamètre extérieur de l'hélice ne dépassant pas le diamètre maximal de la tête.

L'hélice est pourvue près se son bord et son extrémité inférieure d'une élément racleur. Cet élément sert à ameublir le sol et donc à faciliter l'introduction de la mêche dans le sol tout en diminuant l'usure de l'hélice.

De préférence, selon l'invention, les extrémités de la came sont chanfreinées, la came présentant une épaisseur constante entre ces extrémitées.

L'hélice peut être pourvue de deux cames, l'une sur son côté supérieur et l'autre sur son côté inférieur, opposée à la première.

De préférence, l'hélice munie d'une came s'étend sur moins d'une révolution.

L'invention concerne également un procédé pour le façonnement dans le sol d'un pieu à vis en béton muni d'un filet de vis dont les dimensions sont telles qu'il peut être pris en compte lors du calcul de la force portante du pieu à vis, selon lequel un assemblage d'alésage est amené à la profondeur désirée, qui comprend un conduit d'alésage et une mèche de refoulement creuse comportant d'une part, une tête d'alésage avec un corps dont le diamètre est supérieur à celui du conduit d'alésage et une pointe perdue à l'extrémité inférieure du corps, et, d'autre part, au moins une hélice ayant un diamètre extérieur plus grand que celui du corps sur le côté externe de la mèche de refoulement, et selon lequel du béton est déversé dans cet assemblage, qui s'écoule dans l'espace qui se libère entre la pointe qui subsiste dans le sol et le reste de la tête d'alésage lors du dévissage de l'assemblage, l'hélice formant une hélice dans le sol qui se remplit de béton pour former le filet de vis du pieu, dont la caractéristique réside dans le fait qu'une mêche de refoulement est utilisée dont l'hélice est munie, sur au moins un côté, et sur une partie de sa longueur, d'au moins une came, comprimant le sol lors du vissage ou dévissage de la mèche.

D'autres particularités et avantages de l'invention sont expliqués plus en détail ci-après à l'aide des dessins annexés qui représentent une forme de réalisation spécifique à titre d'exemple sans aucun caractère limitatif et dans lesquels:
la figure 1 représente une vue latérale d'un mécanisme d'alésage muni d'un assemblage d'alésage selon l'invention;
la figure 2 représente une vue latérale à plus grande échelle d'une partie de l'assemblage d'alésage provenant du mécanisme d'alésage de la figure 1;
la figure 3 représente une coupe transversale prise le long de la ligne III-III en figure 1, dessinée à plus grande échelle;
la figure 4 représente une coupe transversale prise le long de la ligne IV-IV en figure 3.

Dans ces dessins, les mêmes chiffres de référence désignent des éléments identiques ou analogues.

Le mécanisme d'alésage selon la figure 1 est constitué par un assemblage d'alésage 1 qui est composé principalement d'un conduit d'alésage 2 et d'une mèche de refoulement 3, et par une machine d'entraînement 4 qui peut être déplacée, qui comprend un véhicule 5, par exemple un véhicule à chenilles, ainsi qu'un mât 6 monté sur ce dernier et une table de perçage 7.

La table de perçage 7 peut coulisser de haut en bas et inversement par-dessus le mât 6 au moyen d'un câble 8 qui est entraîné par un treuil massif. Sur cette table de perçage 7, est monté un moteur hydraulique possédant un couple maximal de 40 tonnes par mètre.

Le poids de la table de perçage 7 munie du moteur, du conduit d'alésage 2 et de la mèche de refoulement peut être compensé par le treuil.

Le mât 6 peut se déplacer dans toutes les directions, si bien que l'on peut également effectuer un vissage en inclinaison, et il est suffisamment résistant pour transmettre toutes les forces au véhicule 5.

Sur le mât 6, on peut appliquer une flèche pour soulever les cuves de béton, une armature et analogues.

Le conduit d'alésage 2 possède un diamètre externe de 320 mm et une épaisseur de paroi de 20 mm. Il est composé de différents éléments qui sont reliés l'un à l'autre à l'aide d'accouplements étanches à l'eau qui sont suffisamment résistants pour absorber le couple d'alésage maximal.

Dans sa partie supérieure, le conduit d'alésage 2 peut être muni d'une extrémité en forme d'entonnoir ou en forme de cuve pour le remplissage du béton.

Le diamètre interne du conduit d'alésage 2 est suffisamment grand pour pouvoir y placer sans problème un treillis d'armature.

La mèche de refoulement 3 est constituée par une tête d'alésage 9 et par au moins une hélice 10 sur son côté externe.

La tête d'alésage 9 comprend un corps 11, une pointe perdue 12 sur le côté inférieur du corps 11.

Le diamètre du corps 11 est supérieur au diamètre du conduit d'alésage 2 et est sélectionné en fonction du diamètre du pieu à vis à façonner.

Comme indiqué dans les figures 1 et 2, l'hélice 10 s'étend sur une distance légèrement inférieure à une révolution pour empêcher une obstruction autour du corps 11.

Le pas de vis de cette hélice 10 s'élève à environ 250 mm et son diamètre externe est d'environ 200 mm supérieur au diamètre du corps 11.

Il est essentiel que l'hélice 10 soit munie d'un renflement 13 sur au moins une partie de sa longueur, qui s'étend de préférence sur une courte distance et sur pratiquement la largeur totale de l'hélice 10 jusqu'à proximité étroite du bord le plus externe.

Dans l'exemple représenté, le renflement 13 est formé par au moins une came 14 et plus précisément par deux cames 14, une sur le côté supérieur et une à l'opposé sur le côté inférieur de l'hélice 10. Ces cames 14 possèdent par exemple une forme telle que représentée en détail dans les figures 3 et 4, présentant des extrémités chanfreinées et entre ces extrémités, une épaisseur constante.

Dans une forme de réalisation préférée, la mèche de refoulement 3 comprend une deuxième hélice 15 qui est placée au-dessus de l'hélice précitée 10 sur le côté externe du corps 11.

La longueur de cette seconde hélice 15 représente à peu près une demi-révolution et son pas de vis est quelque peu inférieur à celui de l'hélice inférieure 10.

L'épaisseur et la largeur de l'hélice 15 qui ne possède pas de renflement 13 sont inférieures ou égales à l'épaisseur et à la largeur de l'hélice inférieure 10.

Pour façonner un pieu à vis dans le sol, on visse d'abord l'assemblage d'alésage 1 sans vibrations dans le sol en faisant tourner le conduit d'alésage 2 à l'aide de la table de perçage 7, tandis que l'on déplace cette table de perçage 7 par-dessus le mât 6.

En l'occurrence, le sol autour de la mèche de refoulement 3 est refoulé latéralement. La pression de travail exercée peut être comparée au résultat d'un sondage en profondeur.

Après avoir vissé l'assemblage d'alésage 1 suffisamment profondément, on peut placer une armature dans le conduit d'alésage 2 et dans la mèche de refoulement creuse 3, et on y déverse le béton requis.

Lors du vissage en retour de l'assemblage d'alésage 1 en entraînant la table de perçage 7 dans le sens contraire, la pointe perdue 12 se détache du corps 11 et, par la pression hydrostatique élevée de la colonne de béton dans le conduit d'alésage 2, du béton s'écoule dans l'espace ménagé dans le sol qui se libère entre la pointe 12 qui subsiste dans le sol et le reste de la tête d'alésage 9.

Au cours de ce vissage en retour, le sol est à nouveau refoulé par la mèche de refoulement 3.

Grâce au renflement 13, on forme en l'occurrence dans le sol une hélice épaisse qui est remplie avec du béton, si bien que l'on façonne un poteau en béton avec un filet de vis épais autour du puits. Après la prise du béton, on obtient un pieu à vis dont l'hélice peut être prise en compte dans le calcul de la force portante utile du poteau.

Le pas de ce filet de vis s'élève par exemple à environ 250 mm, tandis que son diamètre externe est d'environ 200 mm supérieur au diamètre du puits destiné au pieu.

La ou les cames 14 qui forment le renflement 13 déterminent la forme de l'hélice du pieu qui sera formé. Cette forme peut être adaptée de manière optimale aux circonstances.

Le choix des cames 14 permet de conférer toutes les formes désirées à l'hélice du pieu.

Ni la localisation, ni la longueur, ni l'épaisseur, ni la forme, ni le nombre des cames 14 ne sont limités à ce qui a été décrit ci-dessus et à ce qui est représenté dans les figures. La forme des cames 14 peut être adaptée au type de sol.

Par le fait que le pas de vis de l'hélice supérieure 15 est inférieur au pas de vis de l'hélice inférieure 10, au cours du vissage en retour de l'assemblage d'alésage 1, une pression verticale est transmise au sol par cette hélice inférieure 10, faisant en sorte que ce sol ne se désagrège pas, ce qui représente un avantage important.

Etant donné que l'hélice supérieure 10 ne s'étend que sur approximativement un demi-tour autour de la tête d'alésage 9, elle n'aura jamais le dessus sur l'hélice inférieure 15 de telle sorte qu'aucun éboulement ne peut se produire et de telle sorte que l'on évite également tout mélange du sol avec le béton frais.

La combinaison de l'hélice inférieure 10 munie des cames 14 et de l'hélice supérieure 15 fait en sorte que le sol qui se trouve entre ces hélices 10 et 15 est comprimé par les cames 14 au cours du vissage en retour. Ainsi, le sol qui se trouve entre les hélices 10 et 15 est amélioré et on obtient en même temps une hélice plus épaisse sur le pieu à vis.

Les cames 14 se comportent comme une sorte d'adhésif et limitent l'usure.

Les cames 14 peuvent être réalisées en un métal très résistant, s'il advenait qu'elles manifestent malgré tout une usure, elles peuvent être remplacées sans devoir remplacer l'hélice complète 10 ou la tête d'alésage complète 9.

La forme des hélices 10 et 15, ainsi que leur emplacement mutuel, tout comme la forme et l'emplacement des cames 14, ne sont soumis à aucune limitation.

## Revendications

1. Mèche de refoulement pour la réalisation d'un pieu à vis, mèche qui comprend, d'une part, une tête d'alésage (9) comprenant un corps (11) et une pointe perdue (12) sur le côté inférieur du corps (11) et, d'autre part, au moins une hélice (10, 15) appliquée sur le côté externe de cette tête (9) et ayant un diamètre supérieur au diamètre du corps (11), caractérisé en ce que l'hélice (10) est munie, sur au moins un côté, et sur une partie de sa longueur, d'au moins une came (14) pour comprimer le sol.

2. Mèche de refoulement selon la revendication 1, caractérisée en ce que les extrémités de la came (14) sont chanfreinées, la came (14) présentant une épaisseur constante entre ces extrémités.

3. Mèche de refoulement selon la revendication 1 ou 2, caractérisée en ce que la came (14) s'étend sur pratiquement toute la largeur de l'hélice (10).

4. Mèche de refoulement selon l'une quelconque des revendications précédentes, caractérisée en ce que l'hélice (10) est munie de deux cames (14), une sur le côté supérieur de l'hélice (10) et une sur le côté inférieur de cette hélice (10) opposée à la première.

5. Mèche de refoulement de sol selon l'une quelconque des revendications précédentes, caractérisée en ce que l'hélice (10), avec la came (14), s'étend sur moins d'une révolution autour de la tête d'alésage (9).

6. Mèche de refoulement de sol selon l'une quelconque des revendications précédentes, caractérisée en ce que deux hélices sont appliquées sur ,la tête d'alésage (9), l'hélice inférieure étant munie de la came (14).

7. Mèche de refoulement de sol selon la revendication 6, caractérisée en ce que la longueur de l'hélice supérieure (15) est inférieure à celle de l'hélice inférieure (10), et son pas de vis est légèrement inférieur au pas de vis de l'hélice inférieure (10).

8. Mèche de refoulement selon la revendication 7, caractérisée en ce que la longueur de l'hélice supérieure (15) représente environ une demi-révolution, la largeur et l'épaisseur de l'hélice inférieure (10) étant au moins égales à celles de l'hélice supérieure (15).

9. Procéde pour le façonnement dans le sol d'un pieu à vis en béton muni d'un filet de vis dont les dimensions sont telles qu'il peut être pris en compte lors du calcul de la force portante du pieu à vis, selon lequel un assemblage d'alésage (1) est amené à la profondeur désirée, qui comprend un conduit d'alésage (2) et une mèche de refoulement creuse (3) comportant d'une part, une tête d'alésage (9) avec un corps (11) dont le diamètre est supérieur à celui du conduit d'alésage (2) et une pointe perdue (12) à l'extrémité inférieure du corps (11), et, d'autre part, au moins une hélice (10,15) ayant un diamètre extérieur plus grand que celui du corps (11), sur le côté externe de la mèche de refoulement (3), et selon lequel du béton est déversé dans cet assemblage (1), qui s'écoule dans l'espace qui se libère entre la pointe (12) qui subsiste dans le sol et le reste de la tête d'alésage (9) lors du dévissage de l'assemblage, l'hélice (10) formant une hélice dans le sol qui se remplit de béton pour former le filet de vis du pieu, caractérisé en ce qu'une mêche de refoulement (3) est utilisée dont l'hélice (10) est munie, sur au moins un côté, et sur une partie de sa longueur, d'au moins une came (14), comprimant le sol lors du vissage ou dévissage de la mèche (3).

10. Procédé selon la revendication 9, caractérisé en ce que, au cours du dévissage, le mouvement ascendant de l'assemblage d'alésage (1) coïncide pratiquement avec le pas de vis de l'hélice (10) munie d'au moins une came (14) et on n'est confronté à aucune translation supplémentaire de la mèche de refoulement de sol (3).

11. Procédé selon la revendication 9 ou 10, caractérisé en ce qu'une mèche (3) est utilisée avec une hélice (10) munie d'au moins deux cames (14), l'une sur son côté supérieur et l'autre sur son côté inférieur.

12. Procédé selon l'une quelconque des revendications 9 à 11, caractérisé en ce qu'une méche (3) est utilisée avec une tête (9) sur lequel sont appliquées deux hélices (10,15), l'hélice inférieure (10) étant munie d'au moins une came (14).

## Patentansprüche

1. Verdrängungsbohrer zur Herstellung eines Schraubpfahls, wobei der Bohrer einerseits einen Bohrkopf (9) bestehend aus einem Schaft (11) und einer Einwegspitze (12) an der unteren Seite des Schafts (11) und andererseits mindestens eine an der Außenseite dieses Kopfes (9) angebrachte Schraube (10, 15) von größerem Durchmesser als der Durchmesser des Schafts (11) umfasst, dadurch gekennzeichnet, dass die Schraube (10) an mindestens einer Seite und über einen Teil ihrer Länge mit mindestens einer Kurvenscheibe (14) zum Zusammendrücken des Bodens versehen ist.

2. Verdrängungsbohrer gemäß Anspruch 1, dadurch gekennzeichnet, dass die Enden der Kurvenscheibe (14) abgeschrägt sind und die Kurvenscheibe (14) zwischen diesen Ende eine konstante Dicke aufweist.

3. Verdrängungsbohrer gemäß Anspruch 1 oder 2, dadurch gekennzeichnet, dass die Kurvenscheibe (14) sich praktisch über die gesamte Breite der Schraube (10) erstreckt.

4. Verdrängungsbohrer gemäß irgendeinem der oben genannten Ansprüche, dadurch gekennzeichnet, dass die Schraube (10) mit zwei Kurvenscheiben (14) versehen ist, eine am oberen Ende der Schraube (10) und eine entgegengesetzt zur ersten am unteren Ende dieser Schraube (10).

5. Verdrängungsbohrer gemäß irgendeinem der oben genannten Ansprüche, dadurch gekennzeichnet, dass die Schraube (10) mit der Kurvenscheibe (14) sich über mindestens eine Umdrehung um den Bohrkopf (9) erstreckt.

6. Verdrängungsbohrer gemäß irgendeinem der oben genannten Ansprüche, dadurch gekennzeichnet, dass zwei Schrauben an dem Bohrkopf (9) angebracht sind, wobei die untere Schraube mit der Kurvenscheibe (14) versehen ist.

7. Verdrängungsbohrer gemäß Anspruch 6, dadurch gekennzeichnet, dass die Länge der oberen Schraube (15) geringer ist als die der unteren Schraube (10) und ihr Gewindegang ein wenig geringer ist als der Gewindegang der unteren Schraube (10).

8. Verdrängungsbohrer gemäß Anspruch 7, dadurch gekennzeichnet, dass die Länge der oberen Schraube (15) etwa eine halbe Umdrehung beträgt und dass Breite und Dicke der unteren Schraube (10) mindestens gleich denen der oberen Schraube (15) sind.

9. Verfahren zur Herstellung eines Bodenschraubpfahles aus Beton, versehen mit einem Gewinde, dessen Abmessungen es ermöglichen, dass es bei der Berechnung der Tragfähigkeit des Schraubpfahls berücksichtigt werden kann, wobei eine Bohrvorrichtung (1), die ein Bohrrohr (2) und einen hohlen Verdrängungsbohrer (3) bestehend einerseits aus einem Bohrkopf (9) mit einem Schaft (11) dessen Durchmesser größer ist als der des Bohrrohrs (2) und einer Einwegspitze (12) am unteren Ende des Schafts (11) und andererseits aus mindestens einer Schraube (10, 15) mit einem größeren Außendurchmesser als der Schaft (11) an der Außenseite des Verdrängungsbohrers (3), umfasst, auf die gewünschte Tiefe geführt wird, und wobei der Beton in diese Vorrichtung (1) geschüttet wird und sich in den Raum ergießt, der beim Zurückschrauben der Vorrichtung zwischen der Spitze (12), die im Boden bleibt, und dem Rest des Bohrkopfs (9) frei wird, wobei die Schraube (10) ein Gewinde im Boden formt, das sich mit Beton füllt um das Schraubengewinde des Pfahls zu formen, dadurch gekennzeichnet, dass ein Verdrängungsbohrer (3) benutzt wird, dessen Schraube (10) an mindestens einer Seite und auf einem Teil ihrer Länge mit mindestens einer Kurvenscheibe (14) versehen ist, die den Boden beim Ein- bzw. Zurückschrauben des Bohrers (3) zusammendrückt.

10. Verfahren gemäß Anspruch 9, dadurch gekennzeichnet, dass beim Losschrauben die Aufwärtsbewegung der Bohrvorrichtung (1) praktisch mit dem Gewindegang der mit mindestens einer Kurvenscheibe (14) versehenen Schraube (10) zusammenfällt und wobei es zu keiner zusätzlichen Verschiebung des Verdrängungsbohrers (3) kommt.

11. Verfahren gemäß Anspruch 9 oder 10, dadurch gekennzeichnet, dass ein Bohrer (3) mit mindestens einer Schraube (10) benutzt wird, die mit mindestens zwei Kurvenscheiben (14) versehen ist, eine am oberen und die andere am unteren Ende.

12. Verfahren gemäß einem der oben genannten Ansprüche 9 bis 11, dadurch gekennzeichnet, dass ein Bohrer (3) mit einem Bohrkopf (9), an dem zwei Schrauben (10, 15) angebracht sind, benutzt wird, wobei die untere Schraube (10) mit mindestens einer Kurvenscheibe (14) versehen ist.

## Claims

1. Drive-out drill to form a screw pile, which drill consists of a boring head (9) containing a body (11) and a lost tip (12) on the lower side of the body (11) on the one hand, and of at least one screw (10, 15) provided on the outer side of said head (9) and whose diameter is larger than the diameter of the body (11), characterised in that said screw (10) is provided, at least on one side and over part of its length, with at least one came (14) to compress the ground.

2. Drive-out drill according to claim 1, characterised in that the far ends of the came (14) are chamfered, whereby the came (14) has a constant thickness between said far ends.

3. Drive-out drill according to claim 1 or 2, characterised in that the came (14) extends over practically the whole width of the screw (10).

4. Drive-out drill according to any of the preceding claims, characterised in that the screw (10) is provided with two cames (14), one on the top side of the screw (10) and the other one on the lower side of said screw (10), opposite to the first one.

5. Ground drive-out drill according to any of the preceding claims, characterised in that the screw (10), together with the came (14), extends over less than one revolution around the boring head (9).

6. Ground drive-out drill according to any of the preceding claims, characterised in that two screws are provided on the boring head (9), whereby the lower screw is equipped with the came (14).

7. Ground drive-out drill according to claim 6, characterised in that the length of the top screw (15) is shorter than that of the lower screw (10), and in that its thread pitch is slightly smaller than the thread pitch of the lower screw (10).

8. Drive-out drill according to claim 7, characterised in that the length of the top screw (15) amounts to more or less half a revolution, whereas the width and thickness of the lower screw (10) are at least equal to those of the top screw (15).

9. Method for making a concrete screw pile in the ground, provided with a screw thread whose dimensions are such that it can be taken into account when calculating the lifting force of the screw pile, according to which a boring construction (1) is brought to the required depth, which comprises a boring duct (2) and a hollow drive-out drill (3), containing a boring head (9) with a body (11) whose diameter is larger than that of the boring duct (2) and a lost tip (12) on the lower end of the body (11) on the one hand, and at least one screw (10,15) having an outer diameter which is larger than that of the body (11) on the outer side of the drive-out drill (3) on the other hand, and according to which concrete is poured in said construction (1), which flows in the space which is created between the subsisting tip (12) in the ground and the remainder of the boring head (9) when the construction is unscrewed, whereby the screw (10) forms a screw in the ground which is filled with concrete so as to form the screw thread of the pile, characterised in that a drive-out drill (3) is used whose screw (10) is provided, at least on one side, and over part of its length, with at least one came (14), compressing the ground when the drill (3) is screwed in or unscrewed.

10. Method according to claim 9, characterised in that, during the unscrewing, the upward movement of the boring construction (1) practically coincides with the thread pitch of the screw (10), provided with at least one came (14), and in that there is no supplementary displacement of the ground drive-out drill (3).

11. Method according to claim 9 or 10, characterised in that a drill (3) is used with a screw (10), provided with at least two cames (14), one on its top side and the other one on its lower side.

12. Method according to any of claims 9 to 11, characterised in that a drill (3) is used with a head (9) upon which are provided two screws (10,15), whereby the lower screw (10) is provided with at least one came (14).
